# EUROPÄISCHE PATENTSCHRIFT

(11) **EP 1 469 568 B1**
(45) Veröffentlichungstag und Bekanntmachung des Hinweises auf die Patenterteilung: **27.06.2007**
(21) Anmeldenummer: 04008082.2
(22) Anmeldetag: 02.04.2004
(51) Int. Cl.: H01R 43/16, H01R 13/52, H01R 13/115

(54) **Steckkontaktelement und Verfahren zur Herstellung eines Gehäuseteils für dieses**
Female terminal and manufacturing method of the housing part thereof
Borne femelle et procédé de fabrication d' une pièce de son boîtier

(30) Priorität: 14.04.2003 DE 10317145
(43) Veröffentlichungstag der Anmeldung: 20.10.2004
(73) Patentinhaber: Delphi Technologies, Inc., Troy, MI 48007 (US)
(72) Erfinder: Brake, Jens, 42349 Wuppertal (DE)
(74) Vertreter: Manitz, Finsterwald & Partner GbR

(56) Entgegenhaltungen:
- EP-A- 0 727 842
- EP-A- 0 848 453
- DE-A1- 10 000 971
- DE-A1- 10 012 265
- US-A- 5 643 018

## Beschreibung

Die vorliegende Erfindung betrifft ein Steckkontaktelement und insbesondere ein Steckkontaktelement zum wenigstens teilweisen Durchschieben durch eine, insbesondere runde, Öffnung in einem elastischen Material, sowie ein Verfahren zur Herstellung eines Gehäuseteils eines solchen Steckkontaktelements, nach dem Oberbegriff der Ansprüche 1 und 10 (vgl. DE 100 12 265 A1).

Steckkontaktelemente sind grundsätzlich bekannt. Sie dienen dazu, zwei elektrische Leitungen miteinander zu verbinden. Dazu werden zwei zueinander komplementäre Steckkontaktelemente, die ineinander steckbar sind, mit entsprechenden Enden der Leitungen elektrisch und mechanisch verbunden. Die Steckkontaktelemente weisen dabei in der Regel ein mechanisch stabiles, im Wesentlichen starres Gehäuseteil auf, das ein Zusammenstecken der Steckkontaktelemente ermöglicht.

Um ein solches Steckkontaktelement vor Feuchtigkeit wenigstens teilweise zu schützen, wird dieses häufig durch eine Öffnung in einer Dichtung aus einem elastischen Material geschoben. Die Dichtung kann dabei als Blockdichtung ausgebildet sein oder durch ein flächiges Stück aus einem elastischen Material gegeben sein, wobei in beiden Fällen die Öffnung zum Ein- oder Durchschieben des Steckkontaktelements kleiner als der Querschnitt des Steckkontaktelements orthogonal zu der Durchschubrichtung ist, damit deren Öffnungsrand abdichtend an dem Steckkontaktelement oder einem Kabelmantel eines mit dem Steckkontaktelement verbundenen Kabels anliegt. Insbesondere in dem Fall, dass die Abdichtung im Bereich eines mit dem Steckkontaktelement verbundenen Kabel bzw. Kabelmantels erfolgen soll, sind diese Öffnungen meist zylindrisch bzw. kreisförmig.

Bekannte Steckkontaktelemente weisen häufig ein Gehäuseteil mit einer Quaderform auf. Die Durchschubrichtung verläuft dann parallel zu einer der Kanten des Gehäuseteils. Beim Durchschieben solcher Steckkontaktelemente durch die Öffnung der Dichtung reißt die Dichtung jedoch häufig in einem an der Kante anliegenden Abschnitt des Öffnungsrandes ein, der bei dem Einführen des Steckkontaktelements besonders stark gedehnt wird.

Der vorliegenden Erfindung liegt daher die Aufgabe zugrunde, ein Steckkontaktelement zum Einschieben in eine, insbesondere runde, Öffnung in einem elastischen Material zu schaffen, bei dem ein Einreißen des elastischen Materials am Rande der Öffnung weitgehend vermeidbar ist, sowie ein Verfahren zur Herstellung eines Gehäuseteils eines solchen Steckkontaktelements bereitzustellen.

Die Aufgabe wird gelöst durch ein Steckkontaktelement mit den Merkmalen des Anspruchs 1 und ein Verfahren nach Anspruch 10.

Das Steckkontaktelement zum wenigstens teilweisen Durchschieben durch eine, insbesondere runde, Öffnung in einem elastischen Material entlang einer Durchschubrichtung des Steckkontaktelements umfasst ein Gehäuseteil, das mindestens zwei wenigstens an einer Stirnseite des Gehäuseteils im Wesentlichen ebene, gegeneinander geneigte Wandbereiche aufweist, die miteinander über einen gewölbten oder gebogenen Verbindungsbereich verbunden sind, wobei das Gehäuseteil wenigstens eine sich zu einer in der Durchschubrichtung liegenden Stirnseite des Gehäuseteils öffnende Einbuchtung aufweist, deren Einbuchtungsrand wenigstens teilweise einen stirnseitigen Rand des gewölbten oder gebogenen Verbindungsbereichs bildet, wobei der Einbuchtungsrand nur an der Grenze zwischen dem Verbindungsbereich und einem der angrenzenden Wandbereiche oder an einem der angrenzenden Wandbereiche eine Spitze oder eine Tangente, die orthogonal zu der Durchschubrichtung verläuft, aufweist.

Das erfindungsgemäße Steckkontaktelement weist das Gehäuseteil auf, mit dem noch weitere Abschnitte des Steckkontaktelements, beispielsweise zur Kontaktierung und/oder mechanischen Verbindung mit einer Leitung verbunden sein können.

Das Steckkontaktelement ist zum wenigstens teilweisen Durchschieben durch die Öffnung in dem elastischen Material, insbesondere einem Dichtungselement, vorgesehen. Der Umfang der Öffnung kann dabei insbesondere kleiner sein als der Umfang des Gehäuseteils an dessen in Durchschubrichtung liegenden Stirnseite. Die Durchschubrichtung kann dabei insbesondere im Wesentlichen orthogonal zu der Stirnseite des Steckkontaktelements bzw. parallel zu einer Steckrichtung, die durch die Ausbildung des Gehäuseteils definiert ist, verlaufen.

Das Gehäuseteil umfasst wenigstens zwei Wandbereiche, die zumindest im Bereich einer in Durchschubrichtung liegenden Stirnseite des Gehäuseteils im Wesentlichen eben ausgebildet sind. Darunter wird verstanden, dass diese höchstens eine Krümmung aufweisen, die sehr viel geringer ist als die Krümmung des diese verbindenden Verbindungsbereichs. Die Wandbereiche brauchen dabei jeweils nicht notwendig einstückig ausgebildet zu sein, sondern können auch geteilt sein. Das Gehäuseteil kann noch weitere Abschnitte, beispielsweise Durchbrüche, Ausnehmungen oder Rastfedern zur Erstverriegelung des Steckkontaktelements in einem Steckergehäuse aufweisen.

Der Verbindungsbereich ist, vorzugsweise wenigstens quer zu der Durchschubrichtung, gewölbt oder gebogen. Die Krümmung des Verbindungsbereichs kann dabei zweckmäßig so gewählt sein, dass keine scharfe Kante entsteht, die zu einer Verletzung des Randes der Öffnung in dem elastischen Material führen könnte.

Um das Einführen des Steckkontaktelements in die Öffnung in dem elastischen Material zu erleichtern, ist in dem Gehäuseteil wenigstens eine Einbuchtung vorgesehen, deren Einbuchtungsrand wenigstens teilweise einen stirnseitigen Rand des gewölbten oder gebogenen Verbindungsbereichs bildet. Hierdurch ist an der Stirnseite des Gehäuseteils dessen Umfang reduziert, wodurch das Einführen des Steckkontaktelements in die Öffnung in dem elastischen Material in einer Anfangsphase erleichtert wird, wenn deren Durchmesser kleiner als der Umfang des Gehäuseteils nahe der Stirnseite ist.

Erfindungsgemäß ist die Einbuchtung nun so ausgebildet, dass der Einbuchtungsrand nur an der Grenze zwischen dem Verbindungsbereich und einem der angrenzenden Wandbereiche oder an einem der angrenzenden Wandbereich eine Spitze oder eine Tangente, die orthogonal zu der Durchschubrichtung verläuft, aufweist. Dies bedeutet, dass der Einbuchtungsrand in dem Verbindungsbereich keine solche Spitze und keine Rundung mit einer orthogonal zu der Durchschubrichtung verlaufenden Tangente aufweist. Dadurch kann bei Einschieben des Steckkontaktelements in die Öffnung in dem elastischen Material der Öffnungsrand an dem Einbuchtungsrand vorbeigeführt und dabei gedehnt werden, wobei der Öffnungsrand jedoch nicht auf eine quer zur Durchschubrichtung verlaufende Kante in dem Verbindungsbereich auftritt, an der der Rand hängen bleiben bzw. übermäßig gedehnt werden könnte. Eine Spitze oder Rundung des Einbuchtungsrandes mit einer Tangente, die orthogonal zu der Durchschubrichtung verläuft, ist nur im Bereich an der Grenze zwischen dem Verbindungsbereich und an die angrenzenden Wandbereiche oder an dem angrenzenden Wandbereich angeordnet, wo der Öffnungsrand dann aber parallel zu dem Wandbereich verläuft. Der Öffnungsrand kann dann insbesondere die Spitze oder Rundung überspannen, so dass er nicht auf eine orthogonal zu der Durchschubrichtung verlaufenden Abschnitt des Einbuchtungsrandes trifft. Eine Dehnung des Randes der Öffnung kann zwar auch auftreten, jedoch erfolgt keine direkte Kraftübertragung zwischen dem Einbuchtungsrand und dem Rand der Öffnung.

Darüber hinaus können Kräfte auf den Rand der Öffnung während des Einschiebens an verschiedenen Stellen ausgeübt werden, so dass die Belastung über einen ganzen Bereich verteilt und damit eine Materialermüdung reduziert wird.

Auf diese Weise werden Spitzen der auf den Rand der Öffnung wirkenden Kräfte beim Durchschieben vermieden, was das Risiko eines Einreißens des Öffnungsrandes wesentlich reduziert.

Durch diese Änderung der Form der Einbuchtung ist ein erfindungsgemäβes Steckkontaktelement daher im Wesentlichen ohne Beschädigung des Öffnungsrandes in das elastische Material, insbesondere ein Dichtungselement, einschiebbar, auch wenn dieser kreisrund ist.

Die besonders einfache Form der Einbuchtung ermöglicht ein besonders einfaches Einschieben in eine runde Öffnung einer Dichtung, da der Einbuchtungsrand im Bereich der Schenkel des "V" glatt verläuft und der Öffnungsrand kontinuierlich bzw. ohne plötzliche Änderungen dehnbar ist.

Vorzugsweise kann das erfindungsgemäße Steckkontaktelement als Biegeteil hergestellt werden.

Weiterbildungen und bevorzugte Ausführungsformen der Erfindung sind in der Beschreibung, den Ansprüchen und den Zeichnungen beschrieben.

Bevorzugt verlaufen die im Wesentlichen ebenen Wandbereiche parallel zu der Durchschubrichtung. Beim Durchschieben des Steckkontaktelements durch die Öffnung in dem elastischen Material tritt so keine Dehnung auf, die durch eine Vergrößerung des Umfangs des Steckkontaktelements bedingt sind. Darüber hinaus sind solche Steckkontaktelemente besonders einfach herstellbar.

Bei dem erfindungsgemäßen Steckkontaktelement ist es weiter bevorzugt, dass die Einbuchtung in Bezug auf eine den Winkel zwischen den Wandbereichen halbierende Ebene asymmetrisch ausgebildet ist. Eine so geformte Einbuchtung weist zumindest in einer konvexen Rundung keine orthogonal zu der Durchschubrichtung verlaufende Tangente in dem Verbindungsbereich auf, was das Risiko des Einreißens des Rand der Öffnung vermindert. Weiterhin kann auf diese Weise kann die Fläche der Einbuchtung sehr gering gehalten werden. Bei dem erfindungsgemäßen Verfahren ist es hierzu bevorzugt, dass die Einbuchtung in dem zu biegenden Blechteil asymmetrisch geformt ist.

Das zu biegende Blechteil kann insbesondere eben sein.

Dabei ist es besonders bevorzugt, dass der Einbuchtungsrand wenigstens in einem Abschnitt auf einem der Wandbereiche bis zu dem gewölbten oder gebogenen Verbindungsbereich im Wesentlichen linear und/oder in dem Verbindungsbereich schraubenförmig verläuft. Das bedeutet, dass nach Aufbiegen des Gehäuseteils zu einem ebenen Teil der Einbuchtungsrand in dem Wandbereich und/oder entlang des den Verbindungsbereich bildenden Abschnitts im Wesentlichen linear verläuft. Bei dem erfindungsgemäßen Verfahren ist es demgemäß bevorzugt, dass die Einbuchtung in dem zu biegenden Blechteil einen linearen Randabschnitt aufweist und dass das Biegen im Bereich des linearen Randabschnitts erfolgt. So geformte Einbuchtungen erlauben ein besonders einfaches Durchschieben des Steckkontaktelements durch eine Öffnung in dem elastischen Material ohne dass das Material am Rand einreißt.

Dabei ist es besonders bevorzugt, dass der lineare Abschnitt des Einbuchtungsrandes mit der Durchschubrichtung einen Winkel zwischen 10° und 45° einschließt. Entsprechend ist es bei dem erfindungsgemäßen Verfahren bevorzugt, dass der lineare Randabschnitt mit der Linie oder dem Streifen, entlang der oder dem das Blechteil gebogen wird, einen Winkel zwischen 10° und 45° einschließt. Die Ausbildung einer solchen Schräge erlaubt ein sehr gleichmäßiges, langsames Dehnen der Öffnung in dem elastischen Material, so dass auch hierdurch ein Einreißen des Öffnungsrandes vermieden wird. Darüber hinaus sind nur geringere Kräfte zum wenigstens teilweisen Durchschieben des Steckkontaktelements durch die Öffnung erforderlich.

Um eine einfache Herstellung zu ermöglichen, ist es bevorzugt, dass das Gehäuseteil ein einstückiges Biegeteil, insbesondere ein Stanz-Biegeteil ist. Bei dem erfindungsgemäßen Verfahren ist es dementsprechend bevorzugt, dass das zu biegende Blechteil aus einem Blech gestanzt wird. Auf diese Weise kann das Blech sehr einfach in die gewünschte Form gebracht werden.

Weiterhin ist es bevorzugt, dass das Gehäuseteil an der Stirnseite, an der die Einbuchtung ausgebildet ist, wenigstens eine mit einem der Wandbereiche verbundene, umgebogene Zunge aufweist. Je nach Art der Biegung kann hierdurch das Einführen der Wandbereiche in die Öffnung in dem elastischen Material vereinfacht werden, wenn der Rand auf der umgebogenen Zunge geführt werden kann. Bei einer weitergehenden Biegung kann die Zunge darüber hinaus zum einen das Einführen einer Kontaktzunge oder eines Kontaktstifts durch eine entsprechende Führung vereinfachen und, bei entsprechender Ausbildung, auch federnd gegen den Kontaktstift oder die Kontaktzunge drücken und so den Kontakt verbessern.

Bei einer bevorzugten Ausführungsform ist das erfindungsgemäße Steckkontaktelement als Buchsenelement ausgebildet. Es kann dann insbesondere wenigstens zwei zum Gehäuseinneren umgebogene Zungen aufweisen, zwischen die eine Kontaktzunge oder ein Kontaktstift schiebbar ist.

Alternativ ist es bevorzugt, dass das erfindungsgemäße Steckkontaktelement eine Kontaktzunge oder einen Kontaktstift aufweist, die bzw. der an oder in dem Gehäuseteil gehalten ist oder einen Abschnitt des Gehäuseteils bildet. Besonders einfach ist ein solches Steckkontaktelement herstellbar, wenn die Kontaktzunge oder der Kontaktstift in ein entsprechendes Buchsenelement eingeführt und darin festgeklemmt wird.

Insbesondere für den Fall, dass bei den Steckkontaktelementen Kontaktzungen verwendet werden sollen, ist es bevorzugt, dass das Gehäuseteil an der Stirnseite vier im Wesentlichen ebene Wandbereiche aufweist, von denen jeder mit wenigstens einem anderen einen Winkel kleiner als 180°, vorzugsweise von etwa 90°, einschließt und mit diesem jeweils über einen gewölbten oder gebogenen Verbindungsbereich verbunden ist, und dass das Gehäuseteil vier sich zu der in der Durchschubrichtung liegenden Stirnseite des Gehäuseteils öffnende Einbuchtungen aufweist, deren Einbuchtungsrand jeweils wenigstens teilweise einen stirnseitigen Rand des gewölbten oder gebogenen Verbindungsbereichs bildet, wobei der Einbuchtungsrand jeweils nur an der Grenze zwischen dem angrenzenden Verbindungsbereich und dem an diesen angrenzenden Wandbereich oder an dem an den angrenzenden Verbindungsbereich angrenzenden Wandbereich eine Spitze oder eine Tangente, die orthogonal zu der Durchschubrichtung verläuft, aufweist. Ein solches Kontaktelement ist sehr stabil. Schließen die Wandbereiche jeweils einen Winkel von 90° miteinander ein, verlaufen die Wandbereich im Wesentlichen parallel zu der Durchschubrichtung, was das Durchschieben durch eine Öffnung in einem elastischen Material erleichtert. Ein solches Gehäuseteil entspricht weiter in seiner Symmetrie der einer entsprechenden Kontaktzunge und ermöglicht so eine besonders gute Kontaktierung derselben.

Weiterer Gegenstand der Erfindung ist ein Kontaktierungssystem mit einem erfindungsgemäßen Steckkontaktelement und einer Dichtung aus einem elastischen Material mit einer runden, vorzugsweise kreisrunden Öffnung, durch die das Steckkontaktelement in seiner Durchschubrichtung wenigstens teilweise schiebbar ist. Besonders bevorzugt ist dabei der Umfang der Öffnung in der Dichtung kleiner als der Umfang des Steckkontaktelements an der in Durchschubrichtung liegenden Stirnseite.

Die Erfindung wird nun beispielhaft weiter anhand der Zeichnungen erläutert. Es zeigen:
- Fig. 1: eine perspektivische Darstellung eines Gehäuseteils eines Steckkontaktelements nach einer ersten bevorzugten Ausführungsform der Erfindung mit einem Dichtungselement,
- Fig. 2: eine Vorderansicht des Steckkontaktelements in Fig. 1,
- Fig. 3: eine Draufsicht auf einen Abschnitt eines gestanzten Blechteils zur Herstellung des Gehäuseteils in Fig. 1,
- Fig. 4: eine perspektivische Darstellung des Gehäuseteils in Fig. 1 beim Durchschieben durch eine Öffnung in dem Dichtungselement in einem ersten Stadium,
- Fig. 5: eine perspektivische Darstellung des Gehäuseteils in Fig. 1 beim Durchschieben durch eine Öffnung in dem Dichtungselement in einem zweiten Stadium,
- Fig. 6: eine perspektivische Darstellung des Gehäuseteils in Fig. 1 beim Durchschieben durch eine Öffnung in dem Dichtungselement in einem dritten Stadium, und
- Fig. 7: eine perspektivische Darstellung eines Steckkontaktelements nach einer zweiten bevorzugten Ausführungsform der Erfindung.

Ein Steckkontaktelement nach einer ersten bevorzugten Ausführungsform der Erfindung weist ein in den Fig. 1 und 2 gezeigtes im Wesentlichen quaderförmiges, längliches Gehäuseteil 10 auf, das mit einer Stirnseite 12 entlang einer, zu der Längsachse des Quaders verlaufenden Durchschubrichtung D in eine kreisrunde Öffnung 14 einem Dichtungselement 16 einschiebbar ist.

Das Gehäuseteil 10 besitzt vier im Wesentlichen parallel zu der Durchschubrichtung D verlaufende Gehäusewände 18, 18', 18" und 18"', die an der in der Durchschubrichtung D liegenden Stirnseite 12 ebene Wandbereiche 20, 20', 20" und 20"' aufweisen. Die Gehäusewände und insbesondere die Wandbereiche sind daher in einem Winkel von etwa 90° gegeneinander geneigt. Jede dieser Gehäusewände 18, 18', 18" und 18"' und damit jeder der Wandbereiche 20, 20', 20" und 20"' ist mit zwei anderen der Gehäusewände bzw. Wandbereiche über entsprechende entlang der Längskanten des Quaders in der Durchschubrichtung D verlaufende, gebogene Verbindungsbereiche 22, 22', 22" und 22"' verbunden.

Die Gehäusewände 18 und 18" sind im Wesentlichen analog ausgebildet, wobei jedoch die Gehäusewand 18 herstellungsbedingt entlang der Durchschubrichtung D geteilt ist.

An der Stirnseite 12 gehen die ebenen Wandbereiche 20 und 20" in umgebogene erste Zungen 24 und 24' über, deren ebene erste Endabschnitte 26 und 26' mit den Gehäusewänden 18 bzw. 18" bzw. den Wandbereichen 20 und 20" und damit der Durchschubrichtung D einen Winkel größer als 90° einschließen. Sie können so als Führungsflächen wirkend ein Einschieben des Gehäuseteils 10 in die Öffnung 14 in dem Dichtungselement 16 erleichtern.

Die Gehäusewände 18' und 18"' sind ebenfalls symmetrisch zueinander ausgebildet. Deren ebene Wandbereiche 20' und 20"' gehen an der Stirnseite 12 in umgebogene zweite Zungen 28 bzw. 28' über, die in ersten Biegebereichen 30 und 30' und zweiten Biegebereichen 32 und 32' zum Inneren des Gehäuseteils 10 hin umgebogen sind. Die ersten Biegebereiche 30 bzw. 30', die abgerundete stirnseitige Außenkanten des Gehäuseteils 10 bilden, wirken dabei wie die ersten Zungen 24 und 24' als Führungsflächen beim Einschieben des Gehäuseteils 10 in die Öffnung 14 dem Dichtungselement 16. Die sich an die zweiten Biegebereiche 32 bzw. 32' anschließenden zweiten Endabschnitte 34 und 34' dienen als Kontaktfläche für eine in das Innere des Gehäuseteils 10 einzuschiebende Kontaktzunge eines komplementären Steckkontaktelements.

An den Kanten des Gehäuseteils 10 im Bereich der in Durchschubrichtung D liegenden Stirnseite 12 sind Einbuchtungen 36, 36', 36" und 36"' vorgesehen, deren Einbuchtungsränder 38, 38', 38" und 38"' jeweils teilweise die Wandbereiche 20, 20', 20" und 20"' sowie die Verbindungsbereiche 22, 22', 22" und 22"' begrenzen.

Die Einbuchtungen 36, 36', 36" und 36"' sind jeweils gleich bzw. zueinander spiegelsymmetrisch ausgebildet, so dass deren Ausbildung im Folgenden am Beispiel der Einbuchtung 36 näher erläutert wird.

Die Einbuchtung 36 weist im Wesentlichen die Form eines "V" auf einer Fläche auf, die teilweise eben und teilweise wie der Verbindungsbereich 22 gewölbt bzw. gebogen ist. In einem ersten Abschnitt 40 verläuft der Einbuchtungsrand 38 zunächst linear entlang des ebenen Wandbereichs 20, um dann schraubenähnlich entlang einer Stirnseite des gebogenen Verbindungsbereichs 14 verlaufend in eine Rundung 42 an dem Wandbereich 20' überzugehen, die eine orthogonal zu der Durchschubrichtung D verlaufende Tangente nur in dem Wandbereich 20' aufweist.

Der Einbuchtungsrand 32 verläuft dann an dem Wandbereich 20' im Wesentlichen parallel zu der Durchschubrichtung D linear weiter in Richtung der Stirnseite 12.

Die Einbuchtung 36 ist daher in Bezug auf eine Ebene, die den Winkel zwischen den Wandbereichen 20 und 20' halbiert, asymmetrisch ausgebildet.

Diese Ausbildung des Gehäuseteils 10 erlaubt ein einfaches Einschieben in die Öffnung 14 in dem Dichtungselement 16 aus elastischem Material, wobei deren Öffnungsrand 44 nicht einreißt, obwohl dessen Umfang kleiner als der eines Querschnitts des Gehäuseteils 10 quer zur Durchschubrichtung D ist. Das Einschieben läuft, wie in den Fig. 4 bis 6 gezeigt, folgendermaßen ab.

Zu Beginn des Ein- bzw. Durchschiebens des Gehäuseteils 10 in bzw. durch die kreisrunde Öffnung 14 in dem Dichtungselement 16 aus einem elastischen Material wird der in den Fig. 4 bis 6 gestrichelt gezeigte Öffnungsrand 44 durch die ersten Zungen 24 und 24' und die ersten Biegebereiche 30 und 30' gedehnt, wobei durch die an den Kanten des Gehäuseteils 10 ausgebildeten Einbuchtungen 36, 36', 36" und 36"' eine übermäßige Dehnung im Bereich der Kanten vermieden wird.

Bei einem weiteren Einschieben (vgl. Fig. 4) wird der Öffnungsrand 44 zum einen auf den ebenen Wandbereichen 20, 20', 20" und 20"' und zum anderen entlang der Ränder 38, 38', 38" und 38"' der Einbuchtungen 36, 36', 36" und 36"' geführt, so dass der Öffnungsrand 44 die Einbuchtungen 36, 36', 36" und 36"' überspannt.

Die Vorgänge im Bereich der Einbuchtungen 30, 30', 30" und 30"' werden im Folgenden näher anhand der Einbuchtung 30 erläutert.

Der Öffnungsrand 44 wird dabei von dem linearen Abschnitt 40 des Einbuchtungsrands 38 in Richtung auf den Wandbereich 20' zu gedehnt und geführt, wobei gleichzeitig ein Berührungspunkt 46 zwischen dem Einbuchtungsrand 38 dem Öffnungsrand 44 entlang des Öffnungsrandes 44 bewegt wird.

Bei Erreichen des Abschnitts des Einbuchtungsrands 38 an dem Verbindungsbereich 22 (vgl. Fig. 5) läuft der Berührungspunkt 46 zwischen dem Einbuchtungsrand 38 und dem Öffnungsrand 44 auf einer schraubenartigen Linie, so dass der Berührungspunkt 46 nicht auf eine orthogonal zu der Durchschubrichtung D verlaufenden Randbereich stößt.

Erst bei Erreichen der Rundung 42 tritt ein orthogonal zu der Durchschubrichtung D verlaufender Randabschnitt auf. Jedoch liegt in diesem Stadium der Öffnungsrand 44 an den an den gebogenen Verbindungsbereich 22 angrenzenden Wandbereichen 20 und 20' sowie an dem Verbindungsbereich 22 vollständig an, wobei die Rundung 42 linear überspannt wird. Bei einem weiteren Einschieben trifft der Öffnungsrand 44 nicht auf die Stirnfläche der Rundung 42 mit einer orthogonal zu der Durchschubrichtung D verlaufenden Tangente und kann daher auch nicht von dieser blockiert werden. Bei dem weiteren Ein- bzw. Durchschieben kann so eine übermäßige Dehnung, die zu einem Einreißen des Dichtungsrandes führen könnte, vermieden werden.

Insgesamt wird durch die gleichmäßige Dehnung des Öffnungsrandes 44 und die Vermeidung einer Blockierung ein Einreißen des Öffnungsrandes 44 vermieden.

Das erfindungsgemäße Steckkontaktelement kann sehr einfach als Stanz-Biegeteil hergestellt werden, indem ein Blechteil 48 gestanzt wird, das ausschnittsweise in Fig. 3 gezeigt ist. Für entsprechende Abschnitte vor und nach dem Biegen werden der Übersichtlichkeit halber die gleichen Bezugszeichen verwendet.

Zwischen den ersten und zweiten Zungen 24 und 28 und 24' und 28 sind die Einbuchtungen 36 und 36' ausgebildet, die jeweils die Form eines "V" mit einer abgerundeten Spitze bzw. Rundung 42 bzw. 42' und durch diese verbundene, linear verlaufenden Schenkel 50 und 50' aufweisen.

Durch strichpunktierte Linien sind jeweils die später zu der Durchschubrichtung D parallel verlaufenden Streifen angegeben, die nach Biegen die Verbindungsbereiche 22 und 22' ergeben.

Die Einbuchtungsränder 38 und 38' weisen nur in dem Wandbereich 20' Rundungen 42 bzw. 42' mit orthogonal zu der Durchschubrichtung D bzw. den Streifen 22 bzw. 22' verlaufenden Tangenten 52 bzw. 52' auf.

Nach Herstellen des Stanzteils werden zunächst die ersten Zungen 24 und 24' und die zweite Zunge 28 entlang der durch strichpunktierte Linien gekennzeichneten Bereiche umgebogen.

Sodann werden die Wandbereiche 20 und 20" gegenüber dem Wandbereich 20' entlang der Streifen 22 und 22' um etwa 90° gebogen, wobei die Biegung im Bereich der linear verlaufenden Schenkel 50, 50' der Einbuchtungsränder 38 bzw. 38' verläuft. Auf diese Weise werden die in Fig. 1 gezeigten Einbuchtungen erhalten.

Bei bekannten Steckkontaktelementen dagegen, die ebenfalls als Stanz-Biegeteil hergestellt werden können, werden in dem gestanzten, zu biegenden Blechteil die Einbuchtungen symmetrisch zu den Streifen 22 bzw. 22' ausgerichtet, wobei die Rundung der Einbuchtungen genau in den Biegebereichen liegen.

In Fig. 7 ist ein Steckkontaktelement nach einer zweiten bevorzugten Ausführungsform der Erfindung gezeigt, das sich von dem Steckkontaktelement in Fig. 1 durch eine Kontaktzunge 52 unterscheidet, die in ein Gehäuseteil eingeschoben ist, das wie das Gehäuseteil 10 in dem ersten Ausführungsbeispiel ausgebildet ist.

Die Kontaktzunge 54 wird nach Herstellung des Gehäuseteils 10 zwischen die zweiten Zungen 28 und 28' gepresst und dort im Presssitz gehalten.

Auf diese Weise ergibt sich in einfacher Weise ein mit einer Kontaktzunge ausgestattetes Steckkontaktelement.

Auch dieses Steckkontaktelement ist, wie zuvor geschildert, in einfacher Weise in eine Öffnung in einer Dichtung aus einem elastischen Material einführbar, ohne den Rand der Öffnung zu beschädigen.

### Bezugszeichenliste

- 10: Gehäuseteil
- 12: Stirnseite
- 14: Öffnung
- 16: Dichtungselement
- 18, 18', 18", 18"': Gehäusewände
- 20, 20', 20", 20"': Wandbereiche
- 22, 22', 22", 22"': Verbindungsbereiche
- 24, 24': erste Zungen
- 26, 26': erste Endabschnitte
- 28, 28': zweite Zungen
- 30, 30': erste Biegebereiche
- 32, 32': zweite Biegebereiche
- 34, 34': zweite Endabschnitte
- 36, 36', 36", 36"': Einbuchtungen
- 38, 38', 38", 38"': Einbuchtungsränder
- 40: linearer Abschnitt
- 42, 42': Rundungen
- 44: Öffnungsrand
- 46: Berührungspunkt
- 48: Blechteil
- 50, 50': Schenkel
- 52, 52': Tangenten
- 54: Kontaktzunge

- D: Durchschubrichtung

## Patentansprüche

1. Steckkontaktelement zum Durchschieben durch eine, insbesondere runde, Öffnung (14) in einem elastischen Material (16) entlang einer Durchschubrichtung (D) des Steckkontaktelements, mit einem Gehäuseteil (10), das mindestens zwei wenigstens an einer Stirnseite (12) des Gehäuseteils (10) im Wesentlichen ebene, gegeneinander geneigte Wandbereiche (20, 20', 20", 20"') aufweist, die miteinander über einen gewölbten oder gebogenen Verbindungsbereich (22, 22', 22", 22''') verbunden sind, und
wobei das Gehäuseteil (10) wenigstens eine sich zu einer in der Durchschubrichtung (D) liegenden Stirnseite (12) des Gehäuseteils (10) öffnende Einbuchtung (36, 36', 36", 36"') aufweist, deren Einbuchtungsrand (38, 38', 38", 38"') wenigstens teilweise einen stirnseitigen Rand des gewölbten oder gebogenen Verbindungsbereichs (22, 22', 22", 22"') bildet,
wobei der Einbuchtungsrand (38, 38', 38", 38'") nur an der Grenze zwischen dem Verbindungsbereich (22, 22', 22", 22'") und einem der angrenzenden Wandbereiche (20, 20', 20", 20"') oder an einem der angrenzenden Wandbereiche (20, 20', 20", 20"') eine Spitze oder eine Tangente (52, 52'), die orthogonal zu der Durchschubrichtung (D) verläuft, aufweist,
**dadurch gekennzeichnet,**
**dass** der Einbuchtungsrand (38, 38', 38", 38''') im Wesentlichen die Form eines "V" auf einer wenigstens teilweise gewölbten Fläche aufweist.

2. Steckkontaktelement nach Anspruch 1,
**dadurch gekennzeichnet,**
**dass** die Einbuchtung (36, 36', 36", 36''') in Bezug auf eine den Winkel zwischen den Wandbereichen (20, 20', 20", 20''') halbierenden Ebene asymmetrisch ausgebildet ist.

3. Steckkontaktelement nach einem der vorhergehenden Ansprüche,
**dadurch gekennzeichnet,**
**dass** der Einbuchtungsrand (38, 38', 38", 38''') wenigstens in einem Abschnitt (40) auf einem der Wandbereiche (20, 20', 20", 20''') bis zu dem gewölbten oder gebogenen Verbindungsbereich (22, 22', 22", 22''') im Wesentlichen linear und/oder in dem Verbindungsbereich (22, 22', 22", 22''') schraubenförmig verläuft.

4. Steckkontaktelement nach Anspruch 3,
**dadurch gekennzeichnet,**
**dass** der lineare Abschnitt (40) des Einbuchtungsrandes (38, 38', 38", 38'") mit der Durchschubrichtung (D) einen Winkel zwischen 10° und 45° einschließt.

5. Steckkontaktelement nach einem der vorhergehenden Ansprüche,
**dadurch gekennzeichnet,**
**dass** das Gehäuseteil (10) ein einstückiges Biegeteil (48), insbesondere Stanz-Biegeteil, ist.

6. Steckkontaktelement nach einem der vorhergehenden Ansprüche,
**dadurch gekennzeichnet,**
**dass** das Gehäuseteil (10) an der Stirnseite (12), an der die Einbuchtung (36, 36', 36", 36"') ausgebildet ist, wenigstens eine mit einem der Wandbereiche (20, 20', 20", 20''') verbundene, umgebogene Zunge (24, 24', 28, 28') aufweist.

7. Steckkontaktelement nach einem der vorhergehenden Ansprüche,
**dadurch gekennzeichnet,**
**dass** es als Buchsenelement ausgebildet ist.

8. Steckkontaktelement nach einem der Ansprüche 1 bis 6,
**dadurch gekennzeichnet,**
**dass** es eine Kontaktzunge (54) oder einen Kontaktstift aufweist, die bzw. der an oder in dem Gehäuseteil (10) gehalten ist oder einen Abschnitt des Gehäuseteils (10) bildet.

9. Steckkontaktelement nach einem der vorhergehenden Ansprüche,
**dadurch gekennzeichnet,**
**dass** das Gehäuseteil (10) an der Stirnseite (12) vier im Wesentlichen ebene Wandbereiche (20, 20', 20", 20"') aufweist, von denen jeder mit wenigstens einem anderen einen Winkel kleiner als 180°, vorzugsweise von etwa 90°, einschließt und mit diesem jeweils über einen gewölbten oder gebogenen Verbindungsbereich (22, 22', 22", 22''') verbunden ist, und
**dass** das Gehäuseteil (10) vier sich zu der in der Durchschubrichtung (D) liegenden Stirnseite (12) des Gehäuseteils (10) öffnende Einbuchtungen (36, 36', 36", 36''') aufweist, deren Einbuchtungsrand (38, 38', 38", 38''') jeweils wenigstens teilweise einen stirnseitigen Rand des gewölbten oder gebogenen Verbindungsbereichs (22, 22', 22", 22"') bildet,
wobei der Einbuchtungsrand (38, 38', 38", 38"') jeweils nur an der Grenze zwischen dem angrenzenden Verbindungsbereich (22, 22', 22", 22''') und dem an diesen angrenzenden Wandbereich (20, 20', 20", 20''') oder an dem an den angrenzenden Verbindungsbereich (22, 22', 22", 22''') angrenzenden Wandbereich (20, 20', 20", 20''') eine Spitze oder eine Tangente (52, 52'), die orthogonal zu der Durchschubrichtung (D) verläuft, aufweist.

10. Verfahren zur Herstellung eines Gehäuseteils (10) für ein Steckkontaktelement nach einem der vorhergehenden Ansprüche,
bei dem ein zu biegendes Blechteil (48) bereitgestellt wird, das eine Einbuchtung (36, 36', 36", 36"') mit einer Spitze oder Rundung auf weist, und
bei dem das zu biegende Teil zur Ausbildung des Gehäuseteils (10) mit zwei miteinander über einen gewölbten oder gebogenen Verbindungsbereich (22, 22', 22", 22''') verbundenen, gegeneinander geneigten, im Wesentlichen ebenen Wandabschnitten entlang wenigstens einer Linie oder eines Streifens unter Bildung des Verbindungsbereichs (22, 22', 22", 22"') so gebogen wird, dass der Einbuchtungsrand (38, 38', 38", 38"') nur an der Grenze zwischen dem Verbindungsbereich (22, 22', 22", 22'") und einem der angrenzenden Wandbereiche (20, 20', 20", 20"') oder an einem der angrenzenden Wandbereiche (20, 20', 20", 20"') eine Spitze oder eine Tangente (52, 52'), die orthogonal zu der Durchschubrichtung (D) verläuft, aufweist,
**dadurch gekennzeichnet,**
**dass** die Einbuchtung (36, 36', 36'', 36"') in dem zu biegenden Blechteil (48) im Wesentlichen V-förmig ist.

11. Verfahren nach Anspruch 10,
**dadurch gekennzeichnet,**
**dass** die Einbuchtung (36, 36', 36", 36''') in dem zu biegenden Blechteil (48) asymmetrisch geformt ist.

12. Verfahren nach einem der Ansprüche 10 oder 11,
**dadurch gekennzeichnet,**
**dass** die Einbuchtung (36, 36', 36", 36''') in dem zu biegenden Blechteil (48) einen linearen Randabschnitt (40) aufweist, und
**dass** das Biegen im Bereich des linearen Randabschnitts (40) erfolgt.

13. Verfahren:nach einem der Ansprüche 10 bis 12,
**dadurch gekennzeichnet,**
**dass** das zu biegende Blechteil (48) aus einem Blech gestanzt wird.

## Claims

1. Plug contact element for pushing through an opening (14), in particular a round opening, in an elastic material (16) along a push through direction (D) of the plug contact element, comprising a housing part (10) having at least two wall regions (20, 20', 20", 20"') which are substantially planar and inclined with respect to one another at least at a front side (12) of the housing part (10) and which are connected to one another via an arched or bent connection region (22, 22', 22", 22"'), and
wherein the housing part (10) has at least one recess (36, 36', 36", 36"') which opens to a front side (12) of the housing part (10) which lies in the push through direction (D) and of which the recess edge (38, 38', 38", 38"') at least partly forms a front-side edge of the arched or bent connection region (22, 22', 22", 22"'), wherein the recess edge (38, 38', 38", 38"') has an apex or a tangent (52, 52') which is orthogonal to the push through direction (D), the apex or tangent (52, 52') being provided only at the boundary between the connection region (22, 22', 22", 22"') and one of the bordering wall regions (20, 20', 20", 20"') or at one of the bordering wall regions (20, 20', 20", 20"'),
**characterized in that**,
the recess edge (38, 38', 38", 38"') has substantially the shape of a "V" on an at least partly arched surface.

2. Plug contact element in accordance with claim 1,
**characterized in that**,
the recess (36, 36', 36", 36"') is formed asymmetrically in relation to a plane which bisects the angle between the wall regions (20, 20', 20", 20"').

3. Plug contact element in accordance with any one of the preceding claims, **characterized in that** the recess edge (38, 38', 38", 38"') extends substantially linearly at least in a section (40) on one of the wall regions (20, 20', 20", 20"') up to the arched or bent connection region (22, 22', 22", 22"') and/or helically in the connection region (22, 22', 22", 22"').

4. Plug contact element in accordance with claim 3, **characterized in that** the linear section (40) of the recess edge (38, 38', 38", 38"') subtends an angle of between 10° and 45° to the push through direction (D).

5. Plug contact element in accordance with any one of the preceding claims, **characterized in that** the housing part (10) is a single piece bent part (48), in particular a stamped out bent part.

6. Plug contact element in accordance with any one of the preceding claims, **characterized in that** the housing part (10) has at least one bent around tongue (24, 24', 28, 28') which is connected to one of the wall regions (20, 20', 20", 20"') at the front side (12) at which the recess (36, 36', 36", 36"') is formed.

7. Plug contact element in accordance with any one of the preceding claims, **characterized in that** it is formed as a socket element.

8. Plug contact element in accordance with any one of the claims 1 to 7, **characterized in that** it has a contact tongue (54) or a contact pin which is held at or in the housing part (10) or forms a section of the housing part (10).

9. Plug contact element in accordance with any one of the preceding claims, **characterized in that** the housing part (10) has four substantially planar wall regions (20, 20', 20", 20"') at the front side (12), each of which subtends an angle which is smaller than 180°, preferably about 90°, with at least one of the others and is connected to the latter in each case via an arched or bent connection region (22, 22', 22", 22"'); and **in that** the housing part (10) has four recesses (36, 36', 36", 36'") which open to the front side (12) of the housing part (10) which lies in the push through direction (D) and of which the recess edge (38, 38', 38", 38'") in each case at least partly forms a front-side edge of the arched or bent connection region (22, 22', 22", 22'"),
with the recess edge (38, 38', 38", 38"') in each case having an apex or a tangent (52, 52') which is orthogonal to the push through direction (D), the apex or tangent (52, 52') being provided only at the boundary between the bordering connection region (22, 22', 22", 22"') and the wall region (20, 20', 20", 20"') which borders on the latter or at the wall region (20, 20', 20", 20"') which borders on the bordering connection region (22, 22', 22", 22"').

10. Method for the manufacture of a housing part (10) for a plug contact element in accordance with at least one of the preceding claims,
wherein a sheet metal part (48) which is to be bent is provided which has a recess (36, 36', 36", 36'") with an apex or rounded portion,
and wherein, for the forming of the housing part (10), the part to be bent is bent with two substantially planar wall sections which are inclined with respect to one another and which are connected over an arched or bent connection region (22, 22', 22", 22"') along at least one line or one strip while forming the connection region (22, 22', 22", 22"') such that the recess edge (38, 38', 38", 38"') has an apex or a tangent (52, 52') which extends orthogonally to the push through direction (D), the apex or tangent (52, 52') being provided only at the boundary between the connection region (22, 22', 22", 22"') and one of the bordering wall regions (20, 20', 20", 20"') or at one of the bordering wall regions (20, 20', 20", 20"'), **characterized in that**
the recess (36, 36', 36", 36"') in the sheet metal part (48) which is to be bent is substantially V-shaped.

11. Method in accordance with claim 10, **characterized in that** the recess (36, 36', 36", 36"') is formed asymmetrically in the sheet metal part (48) to be bent.

12. Method in accordance with any one of the claims 10 or 11 **characterized in that** the recess (36, 36', 36", 36'") in the sheet metal part (48) to be bent has a linear edge section (40); and **in that** the bending takes place in the region of the linear edge section (40).

13. Method in accordance with any one of the claims 10 to 12, **characterized in that** the sheet metal part (48) which is to be bent is stamped out of sheet metal.

## Revendications

1. Borne femelle pour introduire à travers une ouverture (14), en particulier ronde, en un matériau élastique (16) le long d'une direction d'introduction (D) de la borne femelle, avec un boîtier (10), qui présente au moins deux régions de paroi (20, 20', 20", 20"') inclinées opposées essentiellement planes au moins sur une face avant (12) du boîtier (10), qui sont reliées les unes aux autres par une région de liaison courbe ou incurvé (22, 22', 22", 22"'), et
dans laquelle le boîtier (10) présente au moins une rainure (36, 36', 36", 36''') s'ouvrant sur une face avant (12) du boîtier (10) se trouvant dans la direction d'introduction (D), dont la bordure de rainure (38, 38', 38", 38"') forme au moins partiellement une bordure de face avant de la région de liaison courbe ou incurvée (22, 22', 22", 22'''),
dans laquelle la bordure de rainure (38, 38', 38", 38"') présente seulement à la limite entre la région de liaison (22, 22', 22", 22"') et l'une des régions de paroi adjacente (20, 20', 20", 20''') ou sur l'une des régions de paroi adjacente (20, 20', 20", 20"') une pointe ou une tangente (52, 52'), qui s'étend de manière orthogonale à la direction d'introduction (D),
**caractérisée en ce que** la bordure de rainure (38, 38', 38", 38"') présente essentiellement sous la forme d'un "V" au moins une surface au moins partiellement voûtée.

2. Borne femelle selon la revendication 1, **caractérisée en ce que** la rainure (36, 36', 36", 36"') est formée de manière asymétrique par rapport à un plan bissecteur de l'angle entre les régions de paroi (20, 20', 20", 20"').

3. Borne femelle selon l'une quelconque des revendications précédentes, **caractérisée en ce que** la bordure de rainure (38, 38', 38", 38''') s'étend au moins dans une partie (40) de l'une des régions de paroi (20, 20', 20", 20"') jusqu'à la région de liaison courbe ou incurvée (22, 22', 22", 22"') de manière sensiblement linéaire et/ou dans la région de liaison (22, 22', 22", 22"') sous forme hélicoïdale.

4. Borne femelle selon la revendication 3, **caractérisée en ce que** la partie linéaire (40) de la bordure de rainure (38, 38', 38", 38"') forme avec la direction d'introduction (D) un angle compris entre 10° et 45°.

5. Borne femelle selon l'une des revendications précédentes, **caractérisée en ce que** le boîtier (10) est une pièce emboutie d'un seul tenant (48), en particulier une pièce emboutie par estampage.

6. Borne femelle selon l'une quelconque des revendications précédentes, **caractérisée en ce que** le boîtier (10) présente sur la face avant (12), sur laquelle est formée la rainure (36, 36', 36", 36"'), au moins une languette recourbée (24, 24', 28, 28') reliée avec l'une des régions de paroi (20, 20', 20", 20"').

7. Borne femelle selon l'une quelconque des revendications précédentes, **caractérisée en ce que** elle est formée comme une douille.

8. Borne femelle selon l'une quelconque des revendications 1 à 6, **caractérisée en ce qu'**elle présente une languette de contact (54) ou une broche de contact, qui est maintenue sur ou dans le boîtier (10) ou qui forme une partie du boîtier (10).

9. Borne femelle selon l'une quelconque des revendications précédentes, **caractérisée en ce que** le boîtier (10) présente sur la face avant (12) quatre régions de paroi (20, 20', 20", 20"') essentiellement planes, dont chacune présente au moins avec une autre un angle inférieur à 180°, de préférence d'environ 90°, et est reliée avec celle-ci par une région de liaison courbe ou incurvée (22, 22', 22", 22'''), et
**en ce que** le boîtier (10) présente quatre rainures (36, 36', 36", 36''') s'ouvrant sur la face avant (12) du boîtier (10) se trouvant dans la direction d'introduction (D), dont la bordure de rainure (38, 38', 38", 38''') forme respectivement au moins partiellement une bordure de face avant de la région de liaison courbe ou incurvée (22, 22', 22", 22"'),
dans laquelle la bordure de rainure (38, 38', 38", 38"') présente respectivement seulement à la limite entre la région de liaison adjacente (22, 22', 22", 22"') et la région de paroi adjacente (20, 20', 20", 20"') à celle-ci ou à la région de paroi (20, 20', 20", 20"') adjacente à la région de liaison (22, 22', 22", 22"') adjacente à celle-ci une pointe ou une tangente (52, 52'), qui s'étend de manière orthogonale à la direction d'introduction (D).

10. Procédé de fabrication d'un boîtier (10) pour une borne femelle selon l'une quelconque des revendications précédentes, par lequel une plaque métallique à cintrer (48) est fabriquée, qui présente une rainure (36, 36', 36", 36"') avec une pointe ou un arrondi, et
par lequel la pièce à cintrer pour la formation du boîtier (10) avec deux parties de paroi essentiellement planes, opposées et inclinées, reliées l'une à l'autre par une région courbe et incurvée (22, 22', 22", 22''') le long d'au moins une ligne ou une lame lors de la formation de la région de liaison (22, 22', 22", 22"') est recourbée de sorte que la bordure de rainure (38, 38', 38", 38"') présente seulement à la limite entre la région de liaison (22, 22', 22", 22"') et une des régions de paroi adjacentes (20, 20', 20", 20"') ou à l'une des régions de paroi adjacentes (20, 20', 20", 20"') une pointe ou une tangente (52, 52'), qui s'étend de manière orthogonale à la direction d'introduction (D),
**caractérisé en ce que** la rainure (36, 36', 36", 36"') dans la plaque métallique à cintrer (48) est essentiellement en forme de "V".

11. Procédé selon la revendication 10, **caractérisé en ce que** la rainure (36, 36', 36", 36''') est formée de manière asymétrique dans la plaque métallique à cintrer.

12. Procédé selon l'une des revendications 10 ou 11, **caractérisé en ce que** la rainure (36, 36', 36", 36"') présente une partie de bordure linéaire (40) dans la plaque métallique à cintrer (48), et **en ce que** le cintrage a lieu dans la région de la partie de bordure linéaire (40).

13. Procédé selon l'une des revendications 10 à 12, **caractérisé en ce que** la plaque métallique à cintrer (48) est découpée à partir d'une plaque métallique.
